# FASCICULE DE BREVET EUROPEEN

(11) **EP 3 717 728 B1**
(45) Date de publication et mention de la délivrance du brevet: **01.09.2021**
(21) Numéro de dépôt: 18807044.5
(22) Date de dépôt: 16.11.2018
(51) Int. Cl.: E06B 9/72, E06B 9/84, E06B 9/90

(54) **ACTIONNEUR ÉLECTROMÉCANIQUE ET INSTALLATION DOMOTIQUE COMPRENANT UN TEL ACTIONNEUR**
ELEKTROMECHANISCHER AKTUATOR UND HEIMAUTOMATISIERUNGSANLAGE MIT EINEM SOLCHEN AKTUATOR
ELECTROMECHANICAL ACTUATOR AND HOME AUTOMATION INSTALLATION COMPRISING SUCH AN ACTUATOR

(30) Priorité: 01.12.2017 FR 1771298
(43) Date de publication de la demande: 07.10.2020
(73) Titulaire: Somfy Activites SA, 74300 Cluses (FR)
(72) Inventeur: SONZINI, Marc, 74200 Allinges (FR)
(74) Mandataire: Clabaut, Muriel
(86) Numéro de dépôt international: PCT/EP2018/081637
(87) Numéro de publication internationale: WO 2019/105771

(56) Documents cités:
- FR-A1- 2 995 001
- US-A1- 2016 369 558

## Description

La présente invention concerne un actionneur électromécanique. L'actionneur électromécanique comprend un frein à ressort. Ce type de frein à ressort est plus particulièrement adapté pour un actionneur électromécanique dit tubulaire.

La présente invention concerne également une installation domotique de fermeture ou de protection solaire comprenant un écran enroulable sur un tube d'enroulement entraîné en rotation par un tel actionneur électromécanique.

De manière générale, la présente invention concerne le domaine des dispositifs d'occultation comprenant un dispositif d'entraînement motorisé mettant en mouvement un écran, entre au moins une première position et au moins une deuxième position.

Un dispositif d'entraînement motorisé comprend un actionneur électromécanique d'un élément mobile de fermeture, d'occultation ou de protection solaire tel qu'un volet, une porte, une grille, un store ou tout autre matériel équivalent, appelé par la suite écran.

On connaît déjà le document FR 2 995 001 A1 qui décrit un actionneur électromécanique pour une installation domotique de fermeture ou de protection solaire. L'actionneur électromécanique comprend un moteur électrique, un réducteur et un frein à ressort. Le frein à ressort comprend un ressort hélicoïdal, un tambour, un organe d'entrée, un organe de sortie et un capot. Chaque extrémité du ressort hélicoïdal forme une patte s'étendant radialement par rapport à un axe de rotation du frein à ressort. Le tambour comporte un logement de forme cylindrique. En outre, une surface interne de frottement du logement du tambour est configurée pour coopérer avec au moins une spire du ressort hélicoïdal. De cette manière, au moins une spire du ressort hélicoïdal est contrainte radialement par le logement du tambour.

L'organe d'entrée comprend une dent d'entraînement. La dent d'entraînement s'étend entre l'organe d'entrée et le capot, dans une configuration assemblée du frein à ressort. En outre, l'organe d'entrée ou le capot comprend une entretoise. L'entretoise s'étend entre l'organe d'entrée et le capot, dans la configuration assemblée du frein à ressort.

L'organe de sortie comprend deux oreilles.

L'organe d'entrée est entraîné en rotation par le moteur électrique. La dent d'entraînement de l'organe d'entrée est configurée pour coopérer avec l'une des pattes du ressort hélicoïdal, de sorte à entraîner en rotation le ressort hélicoïdal autour de l'axe de rotation du frein à ressort dans un premier sens de rotation. Un tel mouvement libère le frein à ressort. L'effort de frottement entre les spires du ressort hélicoïdal et la surface interne du logement du tambour est diminué lors de l'entraînement en rotation du ressort hélicoïdal dans le premier sens de rotation. Autrement dit, ce mouvement tend à diminuer le diamètre de l'enveloppe externe du ressort hélicoïdal et donc à diminuer la contrainte radiale entre le ressort hélicoïdal et la surface interne du logement du tambour.

L'une des oreilles de l'organe de sortie est configurée pour coopérer avec l'une des pattes du ressort hélicoïdal, de sorte à entraîner en rotation le ressort hélicoïdal autour de l'axe de rotation du frein à ressort dans un deuxième sens de rotation, le deuxième sens de rotation étant opposé au premier sens de rotation. Un tel mouvement active le frein à ressort. L'effort de frottement entre les spires du ressort hélicoïdal et la surface interne du logement du tambour est augmenté lors de l'entraînement en rotation du ressort hélicoïdal dans le deuxième sens de rotation. Autrement dit, ce mouvement tend à augmenter le diamètre de l'enveloppe externe du ressort hélicoïdal et donc à augmenter la contrainte radiale entre le ressort hélicoïdal et la surface interne du logement du tambour.

Cependant, cet actionneur électromécanique présente l'inconvénient de générer des bruits de fonctionnement et des défauts de fabrication liés à un désalignement du ressort hélicoïdal par rapport à l'organe d'entrée, à l'organe de sortie et au capot. Ce désalignement génère des frottements non souhaités entre les éléments du frein à ressort.

Par conséquent, pour limiter les frottements non souhaités, des adaptations de dimensionnement des éléments du frein à ressort sont nécessaires, en particulier de réduction des dimensions de la dent d'entraînement de l'organe d'entrée, de l'entretoise et des oreilles de l'organe de sortie, pouvant engendrer des risques d'un point de vue de la qualité du frein à ressort et donc de l'actionneur électromécanique.

En outre, lors de la fabrication de cet actionneur électromécanique, le ressort hélicoïdal manque de maintien radial par rapport à l'organe d'entrée, à l'organe de sortie et au capot.

Par conséquent, lors de l'assemblage de l'ensemble formé par l'organe d'entrée, le ressort hélicoïdal, l'organe de sortie et le capot à l'intérieur du tambour et, plus particulièrement, lors d'une opération de bandage du ressort hélicoïdal, le ressort hélicoïdal se positionne de biais à l'intérieur du logement du tambour.

Par ailleurs, lors de l'assemblage de l'ensemble formé par l'organe d'entrée, le ressort hélicoïdal, l'organe de sortie et le capot à l'intérieur du logement du tambour, le ressort hélicoïdal frotte sur la surface interne de frottement du logement du tambour et retire au moins en partie un lubrifiant déposé sur cette surface interne de frottement et sur le ressort hélicoïdal.

La présente invention a pour but de résoudre les inconvénients précités et de proposer un actionneur électromécanique pour une installation domotique de fermeture ou de protection solaire comprenant un frein à ressort, ainsi qu'une installation domotique de fermeture ou de protection solaire comprenant un tel actionneur électromécanique, permettant de garantir le maintien radial d'un ressort hélicoïdal par rapport à un organe d'entrée, à un organe de sortie et à un capot, lors de la fabrication du frein à ressort et lors du fonctionnement du frein à ressort, ainsi que de réduire les bruits de fonctionnement du frein à ressort, lors de l'entraînement en rotation d'un organe d'entrée et/ou d'un organe de sortie à l'intérieur d'un logement d'un tambour.

A cet égard, la présente invention vise, selon un premier aspect, un actionneur électromécanique pour une installation domotique de fermeture ou de protection solaire,
l'actionneur électromécanique comprenant au moins :
   - un moteur électrique,
   - un réducteur, et
   - un frein à ressort,
le frein à ressort comprenant au moins :
   - un ressort hélicoïdal,
   - un tambour, le tambour comprenant un logement, le logement du tambour comprenant une surface interne de frottement configurée pour coopérer avec au moins une spire du ressort hélicoïdal,
   - un organe d'entrée,
   - un organe de sortie, et
   - un capot,
      ▪ l'organe d'entrée comprenant une dent d'entraînement, la dent d'entraînement s'étendant entre l'organe d'entrée et le capot, dans une configuration assemblée du frein à ressort, et
      ▪ l'organe d'entrée ou le capot comprenant une entretoise, l'entretoise s'étendant entre l'organe d'entrée et le capot, dans la configuration assemblée du frein à ressort.

Selon l'invention, l'organe d'entrée comprend un premier élément de maintien radial du ressort hélicoïdal s'étendant entre la dent d'entraînement et l'entretoise, selon un premier côté du frein à ressort, dans la configuration assemblée du frein à ressort. En outre, le capot comprend un deuxième élément de maintien radial du ressort hélicoïdal s'étendant entre la dent d'entraînement et l'entretoise, selon un deuxième côté du frein à ressort, dans la configuration assemblée du frein à ressort, le deuxième côté du frein à ressort étant opposé au premier côté du frein à ressort, par rapport à un axe de rotation du frein à ressort.

Ainsi, les premier et deuxième éléments de maintien radial de l'organe d'entrée et du capot s'étendant respectivement entre la dent d'entraînement et l'entretoise permettent de garantir le maintien radial du ressort hélicoïdal par rapport à l'organe d'entrée, à l'organe de sortie et au capot, lors de la fabrication du frein à ressort et lors du fonctionnement du frein à ressort, ainsi que de réduire les bruits de fonctionnement du frein à ressort, lors de l'entraînement en rotation de l'organe d'entrée et/ou de l'organe de sortie à l'intérieur du logement du tambour.

De cette manière, les premier et deuxième éléments de maintien radial de l'organe d'entrée et du capot s'étendant respectivement entre la dent d'entraînement et l'entretoise permettent d'éviter des défauts de fabrication liés à un désalignement du ressort hélicoïdal par rapport à l'organe d'entrée, à l'organe de sortie et au capot.

Par conséquent, les premier et deuxième éléments de maintien radial de l'organe d'entrée et du capot s'étendant respectivement entre la dent d'entraînement et l'entretoise permettent de garantir le positionnement du ressort hélicoïdal à l'intérieur du logement du tambour, lors de l'assemblage du frein à ressort et, plus particulièrement, lors d'une opération de bandage du ressort hélicoïdal.

En outre, lors de l'assemblage du frein à ressort, les premier et deuxième éléments de maintien radial de l'organe d'entrée et du capot s'étendant respectivement entre la dent d'entraînement et l'entretoise permettent de limiter un frottement du ressort hélicoïdal sur la surface interne de frottement du logement du tambour et par conséquent d'éviter le retrait d'au moins une partie d'un lubrifiant déposé sur cette surface interne de frottement et sur le ressort hélicoïdal.

Selon une caractéristique avantageuse de l'invention, les premier et deuxième éléments de maintien radial comprennent respectivement une nervure s'étendant partiellement entre l'organe d'entrée et le capot, suivant la direction de l'axe de rotation, dans la configuration assemblée du frein à ressort.

Selon une autre caractéristique avantageuse de l'invention, une surface externe du premier élément de maintien radial et une surface externe du deuxième élément de maintien radial sont configurées pour coopérer avec au moins une spire du ressort hélicoïdal.

Selon une autre caractéristique avantageuse de l'invention, le ressort hélicoïdal est formé à partir d'un fil. Une première extrémité du ressort hélicoïdal forme une première patte. Une deuxième extrémité du ressort hélicoïdal forme une deuxième patte. En outre, chacune des première et deuxième pattes s'étend radialement par rapport à l'axe de rotation et vers l'intérieur du ressort hélicoïdal.

Selon une autre caractéristique avantageuse de l'invention, dans la configuration assemblée du frein à ressort, la première patte du ressort hélicoïdal est configurée pour coopérer avec une première surface de la dent d'entraînement de l'organe d'entrée et la deuxième patte du ressort hélicoïdal est configurée pour coopérer avec une deuxième surface de la dent d'entraînement de l'organe d'entrée, la deuxième surface de la dent d'entraînement étant opposée à la première surface de la dent d'entraînement.

Selon une autre caractéristique avantageuse de l'invention, dans la configuration assemblée du frein à ressort, la première patte du ressort hélicoïdal est disposée entre la première surface de la dent d'entraînement de l'organe d'entrée et l'entretoise. En outre, la deuxième patte du ressort hélicoïdal est disposée entre la deuxième surface de la dent d'entraînement de l'organe d'entrée et l'entretoise.

Selon une autre caractéristique avantageuse de l'invention, l'organe d'entrée comprend un premier plateau. Le capot comprend un deuxième plateau. En outre, dans la configuration assemblée du frein à ressort, la première patte du ressort hélicoïdal s'étend le long du deuxième plateau du capot et la deuxième patte du ressort hélicoïdal s'étend le long du premier plateau de l'organe d'entrée.

Selon une autre caractéristique avantageuse de l'invention, l'organe d'entrée et le capot sont maintenus solidaires en rotation autour de l'axe de rotation, dans la configuration assemblée du frein à ressort.

Selon une autre caractéristique avantageuse de l'invention, l'organe d'entrée et le capot sont fixés l'un à l'autre au moyen d'éléments de fixation. En outre, les éléments de fixation de l'organe d'entrée et du capot sont des éléments de fixation par encliquetage élastique disposés au niveau de la dent d'entraînement et de l'entretoise.

La présente invention vise, selon un deuxième aspect, une installation domotique de fermeture ou de protection solaire comprenant un écran enroulable sur un tube d'enroulement entraîné en rotation par un actionneur électromécanique conforme à l'invention.

Cette installation domotique présente des caractéristiques et avantages analogues à ceux décrits précédemment en relation avec l'actionneur électromécanique selon l'invention, tel que mentionné ci-dessus.

D'autres particularités et avantages de l'invention apparaîtront encore dans la description ci-après.

Aux dessins annexés, donnés à titre d'exemples non limitatifs :
- la figure 1 est une vue schématique en coupe transversale d'une installation domotique conforme à un mode de réalisation de l'invention ;
- la figure 2 est une vue schématique en perspective de l'installation domotique illustrée à la figure 1 ;
- la figure 3 est une vue schématique en coupe partielle de l'installation domotique illustrée à la figure 2, au niveau d'un actionneur électromécanique ;
- la figure 4 est une vue schématique éclatée et en perspective d'un frein à ressort de l'actionneur électromécanique illustré à la figure 3 ;
- la figure 5 est une vue schématique en perspective du frein à ressort illustré à la figure 4, où un tambour du frein à ressort a été ôté ;
- la figure 6 est une première vue schématique en coupe du frein à ressort illustré aux figures 4 et 5, avant l'introduction d'un organe d'entrée, d'un organe de sortie et d'un ressort hélicoïdal à l'intérieur du tambour ;
- la figure 7 est une deuxième vue schématique en coupe du frein à ressort illustré aux figures 4 à 6, après l'introduction de l'organe d'entrée, de l'organe de sortie et du ressort hélicoïdal à l'intérieur du tambour, où le tambour du frein à ressort a été ôté ;
- la figure 8 est une vue schématique en perspective de l'organe d'entrée du frein à ressort illustré aux figures 4 à 7 ; et
- la figure 9 est une vue schématique en perspective d'un capot du frein à ressort illustré aux figures 4 à 7.

On décrit tout d'abord, en référence aux figures 1 et 2, une installation domotique conforme à l'invention et installée dans un bâtiment comportant une ouverture 1, fenêtre ou porte, équipée d'un écran 2 appartenant à un dispositif d'occultation 3, en particulier un volet roulant motorisé.

Le dispositif d'occultation 3 peut être un volet roulant, comme illustré sur les figures 1 et 2, un store en toile ou avec des lames orientables, ou encore un portail roulant. La présente invention s'applique à tous les types de dispositif d'occultation.

On décrit, en référence aux figures 1 et 2, un volet roulant conforme à un mode de réalisation de l'invention.

L'écran 2 du dispositif d'occultation 3 est enroulé sur un tube d'enroulement 4 entraîné par un dispositif d'entraînement motorisé 5 et mobile entre une position enroulée, en particulier haute, et une position déroulée, en particulier basse.

L'écran 2 mobile du dispositif d'occultation 3 est un écran de fermeture, d'occultation et/ou de protection solaire, s'enroulant sur le tube d'enroulement 4 dont le diamètre intérieur est sensiblement supérieur au diamètre externe d'un actionneur électromécanique 11, de sorte que l'actionneur électromécanique 11 puisse être inséré dans le tube d'enroulement 4, lors de l'assemblage du dispositif d'occultation 3.

Le dispositif d'entraînement motorisé 5 comprend l'actionneur électromécanique 11, en particulier de type tubulaire, permettant de mettre en rotation le tube d'enroulement 4, de sorte à dérouler ou enrouler l'écran 2 du dispositif d'occultation 3.

Le dispositif d'occultation 3 comprend le tube d'enroulement 4 pour enrouler l'écran 2. Dans l'état monté, l'actionneur électromécanique 11 est inséré dans le tube d'enroulement 4.

De manière connue, le volet roulant, qui forme le dispositif d'occultation 3, comporte un tablier comprenant des lames horizontales articulées les unes aux autres, formant l'écran 2 du volet roulant 3, et guidées par deux glissières latérales 6. Ces lames sont jointives, lorsque le tablier 2 du volet roulant 3 atteint sa position basse déroulée.

Dans le cas d'un volet roulant, la position haute enroulée correspond à la mise en appui d'une lame d'extrémité finale 8, par exemple en forme de L, du tablier 2 du volet roulant 3 contre un bord d'un coffre 9 du volet roulant 3 ou à l'arrêt de la lame d'extrémité finale 8 dans une position de fin de course haute programmée. En outre, la position basse déroulée correspond à la mise en appui de la lame d'extrémité finale 8 du tablier 2 du volet roulant 3 contre un seuil 7 de l'ouverture 1 ou à l'arrêt de la lame d'extrémité finale 8 dans une position de fin de course basse programmée.

La première lame du tablier 2 du volet roulant 3, opposée à la lame d'extrémité finale 8, est reliée au tube d'enroulement 4 au moyen d'au moins une articulation 10, en particulier une pièce d'attache en forme de bande.

Le tube d'enroulement 4 est disposé à l'intérieur du coffre 9 du volet roulant 3. Le tablier 2 du volet roulant 3 s'enroule et se déroule autour du tube d'enroulement 4 et est logé au moins en partie à l'intérieur du coffre 9.

De manière générale, le coffre 9 est disposé au-dessus de l'ouverture 1, ou encore en partie supérieure de l'ouverture 1.

Le dispositif d'entraînement motorisé 5 est commandé par une unité de commande. L'unité de commande peut être par exemple une unité de commande locale 41, où l'unité de commande locale 41 peut être reliée en liaison filaire ou non filaire avec une unité de commande centrale 42. L'unité de commande centrale 42 peut piloter l'unité de commande locale 41, ainsi que d'autres unités de commande locales similaires et réparties dans le bâtiment.

L'unité de commande centrale 42 peut être en communication avec une station météorologique déportée à l'extérieur du bâtiment, incluant, notamment, un ou plusieurs capteurs pouvant être configurés pour déterminer, par exemple, une température, une luminosité ou encore une vitesse de vent.

Une télécommande 43, pouvant être un type d'unité de commande locale, pourvue d'un clavier de commande et qui comprend des moyens de sélection et d'affichage, permet en outre à un utilisateur d'intervenir sur l'actionneur électromécanique 11, l'unité de commande locale 41 et/ou l'unité de commande centrale 42.

Le dispositif d'entraînement motorisé 5 est, de préférence, configuré pour exécuter les commandes de déroulement ou d'enroulement de l'écran 2 du dispositif d'occultation 3, pouvant être émises, notamment, par la télécommande 43.

On décrit à présent, plus en détail et en référence à la figure 3, l'actionneur électromécanique 11 appartenant à l'installation domotique des figures 1 et 2.

L'actionneur électromécanique 11 comprend au moins un moteur électrique 12, un réducteur 14 et un frein à ressort 15.

Le moteur électrique 12 comprend un rotor et un stator, non représentés, positionnés de manière coaxiale autour d'un axe de rotation X, qui est également l'axe de rotation du tube d'enroulement 4 en configuration montée du dispositif d'entraînement motorisé 5.

Des moyens de commande de l'actionneur électromécanique 11, permettant le déplacement de l'écran 2 du dispositif d'occultation 3, comprennent au moins une unité électronique de contrôle 44. Cette unité électronique de contrôle 44 est apte à mettre en fonctionnement le moteur électrique 12 de l'actionneur électromécanique 11 et, en particulier, permettre l'alimentation en énergie électrique du moteur électrique 12.

Ainsi, l'unité électronique de contrôle 44 commande, notamment, le moteur électrique 12, de sorte à ouvrir ou fermer l'écran 2, comme décrit précédemment.

L'unité électronique de contrôle 44 comprend également un module de réception d'ordres, en particulier d'ordres radioélectriques émis par un émetteur d'ordres, tel que la télécommande 43 destinée à commander l'actionneur électromécanique 11 ou l'une des unités de commande locale 41 ou centrale 42.

Le module de réception d'ordres peut également permettre la réception d'ordres transmis par des moyens filaires.

Ici, et tel qu'illustré à la figure 3, l'unité électronique de contrôle 44 est disposée à l'intérieur d'un carter 13 de l'actionneur électromécanique 11.

Les moyens de commande de l'actionneur électromécanique 11 comprennent des moyens matériels et/ou logiciels.

A titre d'exemple nullement limitatif, les moyens matériels peuvent comprendre au moins un microcontrôleur.

L'actionneur électromécanique 11 est alimenté en énergie électrique par un réseau d'alimentation électrique du secteur, ou encore au moyen d'une batterie, pouvant être rechargée, par exemple, par un panneau photovoltaïque. L'actionneur électromécanique 11 permet de déplacer l'écran 2 du dispositif d'occultation 3.

Ici, l'actionneur électromécanique 11 comprend un câble d'alimentation électrique 21 permettant son alimentation en énergie électrique à partir d'un réseau d'alimentation électrique du secteur.

Le carter 13 de l'actionneur électromécanique 11 est, préférentiellement, de forme cylindrique.

Dans un mode de réalisation, le carter 13 est réalisé dans un matériau métallique.

La matière du carter de l'actionneur électromécanique n'est pas limitative et peut être différente. Il peut, en particulier, s'agir d'une matière plastique.

Le tube d'enroulement 4 est entraîné en rotation autour de l'axe de rotation X et du carter 13 de l'actionneur électromécanique 11 soutenu par l'intermédiaire de deux liaisons pivot. La première liaison pivot est réalisée au niveau d'une première extrémité du tube d'enroulement 4 au moyen d'une couronne 18 insérée autour et à une extrémité 13a du carter 13 de l'actionneur électromécanique 11. La couronne 18 permet ainsi de réaliser un palier. La deuxième liaison pivot, non représentée à la figure 3, est réalisée au niveau d'une deuxième extrémité du tube d'enroulement 4.

L'actionneur électromécanique 11 comprend un support de couple 19. Le support de couple 19 est en saillie à une extrémité 13a du carter 13 de l'actionneur électromécanique 11, en particulier l'extrémité 13a du carter 13 recevant la couronne 18. Le support de couple 19 de l'actionneur électromécanique 11 permet ainsi de fixer l'actionneur électromécanique 11 sur un bâti 20, en particulier à une joue du coffre 9.

En outre, le support de couple 19 de l'actionneur électromécanique 11 peut permettre d'obturer l'extrémité 13a du carter 13.

Par ailleurs, le support de couple 19 de l'actionneur électromécanique 11 peut permettre de supporter l'unité électronique de contrôle 44. L'unité électronique de contrôle 44 peut être alimentée en énergie électrique au moyen du câble d'alimentation électrique 21 connecté électriquement au réseau d'alimentation électrique du secteur, ou encore à une batterie.

Le réducteur 14 comprend au moins un étage de réduction. Ledit au moins un étage de réduction peut être un train d'engrenages de type épicycloïdal.

Le type et le nombre d'étages de réduction du réducteur ne sont nullement limitatifs.

L'actionneur électromécanique 11 comprend un arbre de sortie 16. Une extrémité de l'arbre de sortie 16 est en saillie par rapport au carter 13 de l'actionneur électromécanique 11, en particulier par rapport à une extrémité 13b du carter 13 opposée à son extrémité 13a.

L'arbre de sortie 16 de l'actionneur électromécanique 11 est configuré pour entraîner en rotation un élément de liaison 17 relié au tube d'enroulement 4. L'élément de liaison 17 est réalisé sous la forme d'une roue.

Lors de la mise en fonctionnement de l'actionneur électromécanique 11, le moteur électrique 12 et le réducteur 14 entraînent en rotation l'arbre de sortie 16. En outre, l'arbre de sortie 16 de l'actionneur électromécanique 11 entraîne en rotation le tube d'enroulement 4 par l'intermédiaire de l'élément de liaison 17. Ainsi, le tube d'enroulement 4 entraîne en rotation l'écran 2 du dispositif d'occultation 3, de sorte à ouvrir ou fermer l'ouverture 1.

Le moteur électrique 12, le réducteur 14 et le frein à ressort 15 sont montés à l'intérieur du carter 13 de l'actionneur électromécanique 11.

Dans le mode de réalisation illustré à la figure 3, le frein à ressort 15 est disposé entre le moteur électrique 12 et le réducteur 14, c'est-à-dire à la sortie du moteur électrique 12.

Dans un autre mode de réalisation, non représenté, où le réducteur 14 comprend une pluralité d'étages de réduction, le frein à ressort 15 est disposé entre deux étages de réduction du réducteur 14.

Dans un autre mode de réalisation, non représenté, le frein à ressort 15 est disposé à la sortie du réducteur 14.

L'actionneur électromécanique 11 peut également comprendre un dispositif de détection de fin de course et/ou d'obstacle, ce dispositif de détection pouvant être mécanique ou électronique.

On décrit à présent, en référence aux figures 4 à 9, le frein à ressort 15 de l'actionneur électromécanique 11, illustré à la figure 3 et conforme à un mode de réalisation de l'invention.

Le frein à ressort 15 comprend au moins un ressort hélicoïdal 22, un tambour 23, un organe d'entrée 24, un organe de sortie 25 et un capot 33.

Avantageusement, le tambour 23 est maintenu en position dans le carter 13 de l'actionneur électromécanique 11, en particulier au moyen de dégagements 28 ménagés sur la périphérie extérieure du tambour 23 et configurés pour coopérer avec des languettes, non représentées, d'un boîtier du réducteur 14.

En outre, le boîtier du réducteur 14 est maintenu en position dans le carter 13 de l'actionneur électromécanique 11.

Le tambour 23 comporte un logement 26.

Ici, le logement 26 du tambour 23 est de forme cylindrique. En outre, le logement 26 du tambour 23 est débouchant.

Avantageusement, le ressort hélicoïdal 22, l'organe d'entrée 24, l'organe de sortie 25 et le capot 33 sont disposés à l'intérieur du logement 26 du tambour 23, dans une configuration assemblée du frein à ressort 15.

Ici, l'organe de sortie 25 est disposé en vis-à-vis de l'organe d'entrée 24.

Avantageusement, le ressort hélicoïdal 22 comporte une pluralité de spires. Les spires du ressort hélicoïdal 22 sont centrées sur un axe confondu avec l'axe de rotation X, lorsque le frein à ressort 15 est assemblé puis monté dans l'actionneur électromécanique 11.

De même, l'organe d'entrée 24 et l'organe de sortie 25 sont centrés sur un axe confondu avec l'axe de rotation X, lorsque le frein à ressort 15 est assemblé puis monté dans l'actionneur électromécanique 11.

L'axe de chacun des organes 22, 23, 24, 25, 33 du frein à ressort 15 n'est pas représenté sur les figures 4 à 9, de sorte à simplifier la lecture de celles-ci.

Le logement 26 du tambour 23 comprend une surface interne de frottement 27 configurée pour coopérer avec au moins une spire du ressort hélicoïdal 22.

Ainsi, au moins une spire du ressort hélicoïdal 22 est contrainte radialement par le logement 26 du tambour 23.

Ici, le ressort hélicoïdal 22 est monté serrant à l'intérieur du logement 26 du tambour 23, de sorte à solidariser par friction le ressort hélicoïdal 22 et le tambour 23, lorsque le ressort hélicoïdal 22 est au repos, comme illustré à la figure 7.

Avantageusement, le ressort hélicoïdal 22 est formé à partir d'un fil 48. Une première extrémité du ressort hélicoïdal 22 forme une première patte 29a. Une deuxième extrémité du ressort hélicoïdal 22 forme une deuxième patte 29b. En outre, chacune des première et deuxième pattes 29a, 29b s'étend radialement par rapport à l'axe de rotation X et vers l'intérieur du ressort hélicoïdal 22.

Ainsi, le ressort hélicoïdal 22 comporte deux pattes 29a, 29b, dont une seule est visible à la figure 4.

Ici, chaque patte 29a, 29b du ressort hélicoïdal 22 s'étend radialement par rapport à l'axe de rotation X, dans la configuration assemblée du frein à ressort 15.

En variante, non représentée, chaque patte 29a, 29b du ressort hélicoïdal 22 s'étend axialement par rapport à l'axe de rotation X, dans la configuration assemblée du frein à ressort 15.

Dans cet exemple de réalisation, les pattes 29a, 29b du ressort hélicoïdal 22 s'étendent radialement par rapport à l'axe de rotation X et vers l'intérieur du ressort hélicoïdal 22, notamment à partir des spires du ressort hélicoïdal 22 vers l'axe central du ressort hélicoïdal 22, comme illustré à la figure 4.

L'organe d'entrée 24, en particulier une dent d'entraînement 31, est configuré pour coopérer avec au moins l'une des pattes 29a, 29b du ressort hélicoïdal 22, de sorte à entraîner en rotation le ressort hélicoïdal 22 autour de l'axe de rotation X dans un premier sens de rotation.

Un tel mouvement libère le frein à ressort 15.

L'effort de frottement entre au moins une spire du ressort hélicoïdal 22 et la surface interne 27 du logement 26 du tambour 23 est diminué lors de l'entraînement en rotation du ressort hélicoïdal 22 dans le premier sens de rotation.

Autrement dit, ce mouvement tend à diminuer le diamètre de l'enveloppe externe du ressort hélicoïdal 22 et donc à diminuer la contrainte radiale entre le ressort hélicoïdal 22 et la surface interne 27 du logement 26 du tambour 23.

Ainsi, le mouvement généré par le moteur électrique 12 peut être transmis de l'organe d'entrée 24 à l'organe de sortie 25.

L'enveloppe externe du ressort hélicoïdal 22 est définie par les génératrices externes des spires du ressort hélicoïdal 22.

Avantageusement, l'organe de sortie 25 comprend deux oreilles 39, comme illustré aux figures 4, 6 et 7. Les oreilles 39 de l'organe de sortie 25 sont configurées pour être insérées à l'intérieur du ressort hélicoïdal 22, dans la configuration assemblée du frein à ressort 15.

Préférentiellement, chaque oreille 39 de l'organe de sortie 25 comprend un évidement 40. L'évidement 40 de chaque oreille 39 de l'organe de sortie 25 est configuré pour coopérer avec l'une des pattes 29a, 29b du ressort hélicoïdal 22.

L'organe de sortie 25, en particulier l'une des oreilles 39, est configuré pour coopérer avec au moins l'une des pattes 29a, 29b du ressort hélicoïdal 22, de sorte à entraîner en rotation le ressort hélicoïdal 22 autour de l'axe de rotation X dans un deuxième sens de rotation. Le deuxième sens de rotation est opposé au premier sens de rotation.

Un tel mouvement active le frein à ressort 15, c'est-à-dire tend à bloquer ou à freiner la rotation du ressort hélicoïdal 22 à l'intérieur du logement 26 du tambour rotatif 23.

L'effort de frottement entre au moins une spire du ressort hélicoïdal 22 et la surface interne 27 du logement 26 du tambour 23 est augmenté lors de l'entraînement en rotation du ressort hélicoïdal 22 dans le deuxième sens de rotation.

Autrement dit, ce mouvement tend à augmenter le diamètre de l'enveloppe externe du ressort hélicoïdal 22, en particulier par le rapprochement des pattes 29a, 29b du ressort hélicoïdal 22, et donc à augmenter la contrainte radiale entre le ressort hélicoïdal 22 et la surface interne 27 du logement 26 du tambour 23.

Avantageusement, le frein à ressort 15 comprend un lubrifiant, non représenté, disposé entre le ressort hélicoïdal 22 et la surface interne 27 du logement 26 du tambour 23. Le lubrifiant est, préférentiellement, de la graisse.

Avantageusement, l'organe d'entrée 24 est configuré pour être entraîné en rotation par le moteur électrique 12, dans une configuration assemblée de l'actionneur électromécanique 11.

Ici, et tel qu'illustré aux figures 4 et 8, l'organe d'entrée 24 comprend un logement 50. Le logement 50 de l'organe d'entrée 24 est configuré pour coopérer avec un arbre 37 de l'organe de sortie 25.

Ainsi, l'arbre 37 de l'organe de sortie 25 permet de recevoir et de transmettre un couple provenant du moteur électrique 12.

Dans cet exemple de réalisation, l'arbre 37 de l'organe de sortie 25 est configuré pour coopérer avec le réducteur 14.

Ainsi, l'arbre 37 de l'organe de sortie 25 permet de recevoir et de transmettre un couple provenant du moteur électrique 12 au réducteur 14, par l'intermédiaire du logement 50 de l'organe d'entrée 24 et de l'arbre 37 de l'organe de sortie 25.

L'arbre 37 de l'organe de sortie 25 est centré par rapport à l'axe de rotation X, dans la configuration assemblée de l'actionneur électromécanique 11.

Dans cet exemple de réalisation, le logement 50 de l'organe d'entrée 24 est réalisé au moyen d'un alésage, disposé au centre de l'organe d'entrée 24 et, plus particulièrement, centré par rapport à l'axe de rotation X, dans la configuration assemblée du frein à ressort 15. En outre, l'organe de sortie 25 comprend un pion 51, disposé dans l'alignement de l'arbre 37. Le pion 51 de l'organe de sortie 25 est donc aussi centré par rapport à l'axe de rotation X, dans la configuration assemblée du frein à ressort 15.

Ainsi, le pion 51 de l'organe de sortie 25 est inséré dans le logement 50 de l'organe d'entrée 24.

De cette manière, l'organe de sortie 25 est centré par rapport à l'organe d'entrée 24, au moyen du logement 50 de l'organe d'entrée 24 et du pion 51 de l'organe de sortie 25.

Avantageusement, le capot 33 comprend une ouverture 53. En outre, l'ouverture 53 du capot 33 est traversante. L'ouverture 53 du capot 33 est configurée pour coopérer avec l'arbre 37 de l'organe de sortie 25.

Ainsi, l'arbre 37 de l'organe de sortie 25 est inséré dans l'ouverture 53 du capot 33, de sorte à s'étendre de part et d'autre du capot 33, dans la configuration assemblée du frein à ressort 15.

L'organe d'entrée 24 comprend la dent d'entraînement 31, comme illustré aux figures 4 et 6 à 8. La dent d'entraînement 31 s'étend entre l'organe d'entrée 24 et le capot 33, dans la configuration assemblée du frein à ressort 15.

Avantageusement, la dent d'entraînement 31 de l'organe d'entrée 24 est insérée à l'intérieur du ressort hélicoïdal 22, dans la configuration assemblée du frein à ressort 15.

Préférentiellement, l'organe d'entrée 24 comprend un premier plateau 30. En outre, le capot 33 comprend un deuxième plateau 32.

Avantageusement, dans la configuration assemblée du frein à ressort 15, la première patte 29a du ressort hélicoïdal 22 s'étend le long du deuxième plateau 32 du capot 33 et la deuxième patte 29b du ressort hélicoïdal 22 s'étend le long du premier plateau 30 de l'organe d'entrée 24.

Ici, le premier plateau 30 comprend la dent d'entraînement 31.

Avantageusement, dans la configuration assemblée du frein à ressort 15, la première patte 29a du ressort hélicoïdal 22 est configurée pour coopérer avec une première surface 38a de la dent d'entraînement 31 de l'organe d'entrée 24 et la deuxième patte 29b du ressort hélicoïdal 22 est configurée pour coopérer avec une deuxième surface 38b de la dent d'entraînement 31 de l'organe d'entrée 24. La deuxième surface 38b de la dent d'entraînement 31 est opposée à la première surface 38a de la dent d'entraînement 31.

Ainsi, la dent d'entraînement 31 de l'organe d'entrée 24 est disposée entre les deux pattes 29a, 29b du ressort hélicoïdal 22 et est configurée pour coopérer avec l'une ou l'autre des pattes 29a, 29b du ressort hélicoïdal 22, selon le sens d'entraînement en rotation généré par le moteur électrique 12, comme illustré aux figures 6 et 7.

De cette manière, la dent d'entraînement 31 de l'organe d'entrée 24 comprend deux faces d'entraînement 38a, 38b. Chaque face d'entraînement 38a, 38b de la dent d'entraînement 31 est configurée pour coopérer avec l'une des pattes 29a, 29b du ressort hélicoïdal 22.

Ici, et tel qu'illustré aux figures 4 et 5, le ressort hélicoïdal 22 et l'organe de sortie 25 sont maintenus en position axialement entre le premier plateau 30 de l'organe d'entrée 24 et le deuxième plateau 32 du capot 33.

L'organe d'entrée 24 et, plus particulièrement, le premier plateau 30 comprend une entretoise 34. L'entretoise 34 s'étend entre l'organe d'entrée 24 et le capot 33, dans la configuration assemblée du frein à ressort 15.

Ainsi, l'entretoise 34 de l'organe d'entrée 24 permet de maintenir un écartement axial entre l'organe d'entrée 24 et le capot 33 et, plus particulièrement, entre les premier et deuxième plateaux 30, 32.

Ici, l'entretoise 34 de l'organe d'entrée 24 est disposée diamétralement à l'opposé de la dent d'entraînement 31 de l'organe d'entrée 24, comme illustré aux figures 4 et 6 à 8.

En outre, dans cet exemple de réalisation, la dent d'entraînement 31 de l'organe d'entrée 24 correspond à une autre entretoise.

Ainsi, la dent d'entraînement 31 de l'organe d'entrée 24 permet également de maintenir l'écartement axial entre l'organe d'entrée 24 et le capot 33 et, plus particulièrement, entre les premier et deuxième plateaux 30, 32.

En variante, non représentée, le capot 33 et, plus particulièrement, le deuxième plateau 32 comprend l'entretoise 34. L'entretoise 34 s'étend entre l'organe d'entrée 24 et le capot 33, dans la configuration assemblée du frein à ressort 15.

Dans un tel cas, l'entretoise 34 du capot 33 peut être disposée diamétralement à l'opposé de la dent d'entraînement 31 de l'organe d'entrée 24, par rapport à l'axe de rotation X, dans la configuration assemblée du frein à ressort 15.

Ici et tel qu'illustré aux figures 4, 5, 8 et 9, les premier et deuxième plateaux 30, 32 comprennent chacun une collerette périphérique 35, 36. Les deux collerettes périphériques 35, 36 sont disposées en vis-à-vis l'une de l'autre suivant l'axe de rotation X, dans la configuration assemblée du frein à ressort 15.

L'organe d'entrée 24 comprend un premier élément de maintien radial 54 du ressort hélicoïdal 22 s'étendant entre la dent d'entraînement 31 et l'entretoise 34, selon un premier côté C1 du frein à ressort 15, dans la configuration assemblée du frein à ressort 15.

En outre, le capot 33 comprend un deuxième élément de maintien radial 55 du ressort hélicoïdal 22 s'étendant entre la dent d'entraînement 31 et l'entretoise 34, selon un deuxième côté C2 du frein à ressort 15, dans la configuration assemblée du frein à ressort 15.

Ici, le deuxième élément de maintien radial 55 du capot 33 est visible à la figure 9.

Le deuxième côté C2 du frein à ressort 15 est opposé, plus particulièrement diamétralement opposé, au premier côté C1 du frein à ressort 15, par rapport à l'axe de rotation X.

Ainsi, les premier et deuxième éléments de maintien radial 54, 55 de l'organe d'entrée 24 et du capot 33 s'étendant respectivement entre la dent d'entraînement 31 et l'entretoise 34 permettent de garantir le maintien radial du ressort hélicoïdal 22 par rapport à l'organe d'entrée 24, à l'organe de sortie 25 et au capot 33, lors de la fabrication du frein à ressort 15 et lors du fonctionnement du frein à ressort 15, ainsi que de réduire les bruits de fonctionnement du frein à ressort 15, lors de l'entraînement en rotation de l'organe d'entrée 24 et/ou de l'organe de sortie 25 à l'intérieur du logement 26 du tambour 23.

De cette manière, les premier et deuxième éléments de maintien radial 54, 55 de l'organe d'entrée 24 et du capot 33 s'étendant respectivement entre la dent d'entraînement 31 et l'entretoise 34 permettent d'éviter des défauts de fabrication liés à un désalignement du ressort hélicoïdal 22 par rapport à l'organe d'entrée 24, à l'organe de sortie 25 et au capot 33.

Par conséquent, les premier et deuxième éléments de maintien radial 54, 55 de l'organe d'entrée 24 et du capot 33 s'étendant respectivement entre la dent d'entraînement 31 et l'entretoise 34 permettent de garantir le positionnement du ressort hélicoïdal 22 à l'intérieur du logement 26 du tambour 23, lors de l'assemblage du frein à ressort 15 et, plus particulièrement, lors d'une opération de bandage du ressort hélicoïdal 22.

Ici, les premier et deuxième éléments de maintien radial 54, 55 de l'organe d'entrée 24 et du capot 33 sont disposés respectivement d'un côté C1, C2 du frein à ressort 15 par rapport à l'axe de rotation X et, plus particulièrement, disposés diamétralement opposés par rapport à l'axe de rotation X.

En outre, lors de l'assemblage du frein à ressort 15, les premier et deuxième éléments de maintien radial 54, 55 de l'organe d'entrée 24 et du capot 33 s'étendant respectivement entre la dent d'entraînement 31 et l'entretoise 34 permettent de limiter un frottement du ressort hélicoïdal 22 sur la surface interne de frottement 27 du logement 26 du tambour 23 et par conséquent d'éviter le retrait d'au moins une partie du lubrifiant déposé sur cette surface interne de frottement 27 et sur le ressort hélicoïdal 22.

Par ailleurs, la conception d'un tel frein à ressort 15 nécessite de prendre en considération un débattement angulaire α entre l'une des pattes 29a, 29b du ressort hélicoïdal 22, dans le cas présent la deuxième patte 29b du ressort hélicoïdal 22, et l'une des oreilles 39 de l'organe de sortie 25, dans le cas présent une deuxième oreille 39 de l'organe de sortie 25, de sorte à permettre la mise en fonctionnement du frein à ressort 15, aussi bien lors de la libération que lors de l'activation du frein à ressort 15, comme illustré à la figure 7.

Ce débattement angulaire α permet de déterminer le dimensionnement angulaire de la dent d'entraînement 31 de l'organe d'entrée 24, de l'entretoise 34 et des oreilles 39 de l'organe de sortie 25.

Les premier et deuxième éléments de maintien radial 54, 55 respectivement de l'organe d'entrée 24 et du capot 33 permettent de limiter la valeur du débattement angulaire α et, par conséquent, d'optimiser le dimensionnement angulaire de la dent d'entraînement 31 de l'organe de d'entrée 24, de l'entretoise 34 et des oreilles 39 de l'organe de sortie 25, de sorte à garantir la robustesse de celles-ci.

A titre d'exemple nullement limitatif, le débattement angulaire α peut être réduit d'une valeur de l'ordre de 8° à 10°.

La conception d'un tel frein à ressort 15 nécessite, en outre, de prendre en considération le diamètre extérieur de l'organe de sortie 25, de sorte à limiter les bruits de fonctionnement du frein à ressort 15, liés au frottement d'au moins une spire du ressort hélicoïdal 22 contre une surface externe 45 de l'organe de sortie 25 et, plus particulièrement, des oreilles 39 de l'organe de sortie 25.

Les premier et deuxième éléments de maintien radial 54, 55 respectivement de l'organe d'entrée 24 et du capot 33 permettent d'éviter le frottement d'au moins une spire du ressort hélicoïdal 22 contre la surface externe 45 de l'organe de sortie 25 et, par conséquent, d'optimiser le diamètre extérieur de l'organe de sortie 25. Le diamètre extérieur de l'organe de sortie 25 est défini par un cercle passant par la surface externe 45 de chacune des oreilles 39 de l'organe de sortie 25.

Les premier et deuxième éléments de maintien radial 54, 55 respectivement de l'organe d'entrée 24 et du capot 33 permettent de garantir le maintien radial du ressort hélicoïdal 22 par rapport à l'organe d'entrée 24, à l'organe de sortie 25 et au capot 33, lors de la fabrication du frein à ressort 15 et lors du fonctionnement du frein à ressort 15.

De cette manière, la lubrification du frein à ressort 15 et, en particulier, de la zone de contact entre le ressort hélicoïdal 22 et la surface interne 27 du logement 26 du tambour 23 est améliorée.

Avantageusement, le premier côté C1 et le deuxième côté C2 du frein à ressort 15 sont définis par rapport à l'axe de rotation X.

Ici, l'axe de rotation X s'étend au centre du frein à ressort 15 et, plus particulièrement, entre la dent d'entraînement 31 et l'entretoise 34, dans la configuration assemblée du frein à ressort 15.

En référence à la figure 4, le premier côté C1 du frein à ressort 15 est situé à droite de l'axe de rotation X. En outre, le deuxième côté C2 du frein à ressort 15 est situé à gauche de l'axe de rotation X.

Avantageusement, les premier et deuxième éléments de maintien radial 54, 55 comprennent respectivement une nervure s'étendant partiellement entre l'organe d'entrée 24 et le capot 33, suivant la direction de l'axe de rotation X, dans la configuration assemblée du frein à ressort 15.

Ainsi, le maintien radial du ressort hélicoïdal 15 par rapport à l'organe d'entrée 24, à l'organe de sortie 25 et au capot 33 est mis en œuvre selon une direction axiale du frein à ressort 15 et, plus particulièrement, suivant l'axe de rotation X, de sorte à garantir l'alignement des organes 22, 24, 25, 33 du frein à ressort 15.

Avantageusement, une surface externe 46 du premier élément de maintien radial 54 et une surface externe 47 du deuxième élément de maintien radial 55 sont configurées pour coopérer avec au moins une spire du ressort hélicoïdal 22.

Ainsi, le maintien radial du ressort hélicoïdal 15 par rapport à l'organe d'entrée 24, à l'organe de sortie 25 et au capot 33 est mis en œuvre par la mise en appui d'au moins une spire du ressort hélicoïdal 22 contre une surface externe de l'organe d'entrée 24 et une surface externe du capot 33.

Ici, le maintien radial du ressort hélicoïdal 15 par rapport à l'organe d'entrée 24, à l'organe de sortie 25 et au capot 33 est mis en œuvre par la mise en appui d'au moins une première spire du ressort hélicoïdal 22 contre une surface externe de l'organe d'entrée 24 et par la mise en appui d'au moins une deuxième spire du ressort hélicoïdal 22 contre une surface externe du capot 33.

Avantageusement, dans la configuration assemblée du frein à ressort 15, la première patte 29a du ressort hélicoïdal 22 est disposée entre la première surface 38a de la dent d'entraînement 31 de l'organe d'entrée 24 et l'entretoise 34. En outre, la deuxième patte 29b du ressort hélicoïdal 22 est disposée entre la deuxième surface 38b de la dent d'entraînement 31 de l'organe d'entrée 24 et l'entretoise 34.

Avantageusement, l'organe d'entrée 24 et le capot 33 et, plus particulièrement, les premier et deuxième plateaux 30, 32 sont maintenus solidaires en rotation autour de l'axe de rotation X, dans la configuration assemblée du frein à ressort 15.

Ici, l'organe d'entrée 24 et le capot 33 sont fixés l'un à l'autre au moyen d'éléments de fixation 52a, 52b.

Avantageusement, les éléments de fixation 52a, 52b de l'organe d'entrée 24 et du capot 33 sont des éléments de fixation par encliquetage élastique disposés au niveau de la dent d'entraînement 31 et de l'entretoise 34.

Dans cet exemple de réalisation, un premier élément de fixation 52a de l'organe d'entrée 24 est ménagé au niveau de la dent d'entraînement 31 de l'organe d'entrée 24. En outre, un deuxième élément de fixation 52a de l'organe d'entrée 24 est ménagé au niveau de l'entretoise 34 de l'organe d'entrée 24.

Ici, l'organe d'entrée 24 comprend deux éléments de fixation 52a et le capot 33 comprend deux éléments de fixation 52b.

En référence à la figure 4, un seul des éléments de fixation 52b du capot 33 est représenté.

Le nombre d'éléments de fixation de l'organe d'entrée et du capot n'est pas limitatif et peut être différent, en particulier supérieur ou égal à trois.

En variante, non représentée, l'organe d'entrée 24 et le capot 33 et, plus particulièrement, les premier et deuxième plateaux 30, 32 peuvent être maintenus solidaires par simple emboîtement.

L'organe de sortie 25 est configuré pour être relié à l'écran 2 du dispositif d'occultation 3.

Avantageusement, l'organe d'entrée 24 et l'organe de sortie 25 sont en matière plastique.

En outre, le capot 33 est en matière plastique.

A titre d'exemple nullement limitatif, la matière plastique de l'organe d'entrée 24, de l'organe de sortie 25 et du capot 33 peut être du poly-butylène téréphtalate, également appelé PBT, ou du poly-acétal, également appelé POM.

En variante, l'organe de sortie 25 peut être réalisé en zamac (acronyme des noms des métaux qui le composent : zinc, aluminium, magnésium et cuivre).

Préférentiellement, le tambour 23 est réalisé en acier, notamment en acier fritté.

Ainsi, l'utilisation de l'acier fritté pour réaliser le tambour 23 permet de diminuer la résistance au frottement du ressort hélicoïdal 22 contre la surface interne de frottement 27 du logement 26 du tambour 23.

Grâce à la présente invention, les premier et deuxième éléments de maintien radial de l'organe d'entrée et du capot s'étendant respectivement entre la dent d'entraînement et l'entretoise permettent de garantir le maintien radial du ressort hélicoïdal par rapport à l'organe d'entrée, à l'organe de sortie et au capot, lors de la fabrication du frein à ressort et lors du fonctionnement du frein à ressort, ainsi que de réduire les bruits de fonctionnement du frein à ressort, lors de l'entraînement en rotation de l'organe d'entrée et/ou de l'organe de sortie à l'intérieur du logement du tambour.

De cette manière, les premier et deuxième éléments de maintien radial de l'organe d'entrée et du capot s'étendant respectivement entre la dent d'entraînement et l'entretoise permettent d'éviter des défauts de fabrication liés à un désalignement du ressort hélicoïdal par rapport à l'organe d'entrée, à l'organe de sortie et au capot.

Par conséquent, les premier et deuxième éléments de maintien radial de l'organe d'entrée et du capot s'étendant respectivement entre la dent d'entraînement et l'entretoise permettent de garantir le positionnement du ressort hélicoïdal à l'intérieur du logement du tambour, lors de l'assemblage du frein à ressort et, plus particulièrement, lors d'une opération de bandage du ressort hélicoïdal.

En outre, lors de l'assemblage du frein à ressort, les premier et deuxième éléments de maintien radial de l'organe d'entrée et du capot s'étendant respectivement entre la dent d'entraînement et l'entretoise permettent de limiter un frottement du ressort hélicoïdal sur la surface interne de frottement du logement du tambour et par conséquent d'éviter le retrait d'au moins une partie d'un lubrifiant déposé sur cette surface interne de frottement et sur le ressort hélicoïdal.

De nombreuses modifications peuvent être apportées aux exemples de réalisation décrits précédemment sans sortir du cadre de l'invention défini par les revendications.

En variante, non représentée, l'unité électronique de contrôle 44 est disposée à l'extérieur du carter 13 de l'actionneur électromécanique 11 et, en particulier, montée sur le bâti 20 ou dans le support de couple 19.

En outre, les modes de réalisation et variantes envisagés peuvent être combinés pour générer de nouveaux modes de réalisation de l'invention, sans sortir du cadre de l'invention défini par les revendications.

## Revendications

1. Actionneur électromécanique (11) pour une installation domotique de fermeture ou de protection solaire,
l'actionneur électromécanique (11) comprenant au moins :
- un moteur électrique (12),
- un réducteur (14), et
- un frein à ressort (15),
le frein à ressort (15) comprenant au moins :
- un ressort hélicoïdal (22),
- un tambour (23), le tambour (23) comprenant un logement (26), le logement (26) du tambour (23) comprenant une surface interne de frottement (27) configurée pour coopérer avec au moins une spire du ressort hélicoïdal (22),
- un organe d'entrée (24),
- un organe de sortie (25), et
- un capot (33),
▪ l'organe d'entrée (24) comprenant une dent d'entraînement (31), la dent d'entraînement (31) s'étendant entre l'organe d'entrée (24) et le capot (33), dans une configuration assemblée du frein à ressort (15), et
▪ l'organe d'entrée (24) ou le capot (33) comprenant une entretoise (34), l'entretoise (34) s'étendant entre l'organe d'entrée (24) et le capot (33), dans la configuration assemblée du frein à ressort (15),
**caractérisé en ce que** l'organe d'entrée (24) comprend un premier élément de maintien radial (54) du ressort hélicoïdal (22) s'étendant entre la dent d'entraînement (31) et l'entretoise (34), selon un premier côté (C1) du frein à ressort (15), dans la configuration assemblée du frein à ressort (15),
et **en ce que** le capot (33) comprend un deuxième élément de maintien radial (55) du ressort hélicoïdal (22) s'étendant entre la dent d'entraînement (31) et l'entretoise (34), selon un deuxième côté (C2) du frein à ressort (15), dans la configuration assemblée du frein à ressort (15), le deuxième côté (C2) du frein à ressort (15) étant opposé au premier côté (C1) du frein à ressort (15), par rapport à un axe de rotation (X) du frein à ressort (15).

2. Actionneur électromécanique (11) pour une installation domotique de fermeture ou de protection solaire selon la revendication 1, **caractérisé en ce que** les premier et deuxième éléments de maintien radial (54, 55) comprennent respectivement une nervure s'étendant partiellement entre l'organe d'entrée (24) et le capot (33), suivant la direction de l'axe de rotation (X), dans la configuration assemblée du frein à ressort (15).

3. Actionneur électromécanique (11) pour une installation domotique de fermeture ou de protection solaire selon la revendication 1 ou la revendication 2, **caractérisé en ce qu'**une surface externe (46) du premier élément de maintien radial (54) et une surface externe (47) du deuxième élément de maintien radial (55) sont configurées pour coopérer avec au moins une spire du ressort hélicoïdal (22).

4. Actionneur électromécanique (11) pour une installation domotique de fermeture ou de protection solaire selon l'une quelconque des revendications 1 à 3, **caractérisé en ce que** :
- le ressort hélicoïdal (22) est formé à partir d'un fil (48),
- une première extrémité du ressort hélicoïdal (22) forme une première patte (29a),
- une deuxième extrémité du ressort hélicoïdal (22) forme une deuxième patte (29b), et
- chacune des première et deuxième pattes (29a, 29b) s'étend radialement par rapport à l'axe de rotation (X) et vers l'intérieur du ressort hélicoïdal (22).

5. Actionneur électromécanique (11) pour une installation domotique de fermeture ou de protection solaire selon la revendication 4, **caractérisé en ce que**, dans la configuration assemblée du frein à ressort (15), la première patte (29a) du ressort hélicoïdal (22) est configurée pour coopérer avec une première surface (38a) de la dent d'entraînement (31) de l'organe d'entrée (24) et **en ce que** la deuxième patte (29b) du ressort hélicoïdal (22) est configurée pour coopérer avec une deuxième surface (38b) de la dent d'entraînement (31) de l'organe d'entrée (24), la deuxième surface (38b) de la dent d'entraînement (31) étant opposée à la première surface (38a) de la dent d'entraînement (31).

6. Actionneur électromécanique (11) pour une installation domotique de fermeture ou de protection solaire selon la revendication 5, **caractérisé en ce que**, dans la configuration assemblée du frein à ressort (15), la première patte (29a) du ressort hélicoïdal (22) est disposée entre la première surface (38a) de la dent d'entraînement (31) de l'organe d'entrée (24) et l'entretoise (34) et **en ce que** la deuxième patte (29b) du ressort hélicoïdal (22) est disposée entre la deuxième surface (38b) de la dent d'entraînement (31) de l'organe d'entrée (24) et l'entretoise (34).

7. Actionneur électromécanique (11) pour une installation domotique de fermeture ou de protection solaire selon l'une quelconque des revendications 4 à 6, **caractérisé en ce que** :
- l'organe d'entrée (24) comprend un premier plateau (30),
- le capot (33) comprend un deuxième plateau (32), et
- dans la configuration assemblée du frein à ressort (15), la première patte (29a) du ressort hélicoïdal (22) s'étend le long du deuxième plateau (32) du capot (33) et la deuxième patte (29b) du ressort hélicoïdal (22) s'étend le long du premier plateau (30) de l'organe d'entrée (24).

8. Actionneur électromécanique (11) pour une installation domotique de fermeture ou de protection solaire selon l'une quelconque des revendications 1 à 7, **caractérisé en ce que** l'organe d'entrée (24) et le capot (33) sont maintenus solidaires en rotation autour de l'axe de rotation (X), dans la configuration assemblée du frein à ressort (15).

9. Actionneur électromécanique (11) pour une installation domotique de fermeture ou de protection solaire selon la revendication 8, **caractérisé en ce que** l'organe d'entrée (24) et le capot (33) sont fixés l'un à l'autre au moyen d'éléments de fixation (52a, 52b) et **en ce que** les éléments de fixation (52a, 52b) de l'organe d'entrée (24) et du capot (33) sont des éléments de fixation par encliquetage élastique disposés au niveau de la dent d'entraînement (31) et de l'entretoise (34).

10. Installation domotique de fermeture ou de protection solaire comprenant un tube d'enroulement, un actionneur électromécanique et un écran (2) enroulable sur ledit tube d'enroulement (4) entraîné en rotation par ledit actionneur électromécanique (11), **caractérisée en ce que** l'actionneur électromécanique (11) est conforme à l'une quelconque des revendications 1 à 9.

## Patentansprüche

1. Elektromechanischer Aktuator (11) für eine haustechnische Schließ- oder Sonnenschutzanlage,
wobei der elektromechanische Aktuator (11) mindestens umfasst:
- einen Elektromotor (12),
- ein Getriebe (14), und
- eine Federbremse (15),
wobei die Federbremse (15) mindestens umfasst:
- eine Spiralfeder (22),
- eine Trommel (23), wobei die Trommel (23) ein Fach (26) umfasst, wobei das Fach (26) der Trommel (23) eine innere Reibungsfläche (27) umfasst, die ausgelegt ist, um mit mindestens einer Windung der Spiralfeder (22) zusammenzuwirken,
- ein Eingangsorgan (24),
- ein Ausgangsorgan (25), und
- eine Abdeckung (33),
▪ wobei das Eingangsorgan (24) einen Antriebszahn (31) umfasst, wobei sich der Antriebszahn (31) in einer montierten Konfiguration der Federbremse (15) zwischen dem Eingangsorgan (24) und der Abdeckung (33) erstreckt, und
▪ wobei das Eingangsorgan (24) oder die Abdeckung (33) ein Distanzstück (34) umfasst, wobei sich das Distanzstück (34) in der montierten Konfiguration der Federbremse (15) zwischen dem Eingangsorgan (24) und der Abdeckung (33) erstreckt,
**dadurch gekennzeichnet, dass** das Eingangsorgan (24) ein erstes Radialhaltungselement (54) der Spiralfeder (22) umfasst, das sich in der montierten Konfiguration der Federbremse (15) zwischen dem Antriebszahn (31) und dem Distanzstück (34) auf einer ersten Seite (C1) der Federbremse (15) erstreckt,
und dass die Abdeckung (33) ein zweites Radialhaltungselement (55) der Spiralfeder (22) umfasst, das sich in der montierten Konfiguration der Federbremse (15) zwischen dem Antriebszahn (31) und dem Distanzstück (34) auf einer zweiten Seite (C2) der Federbremse (15) erstreckt, wobei die zweite Seite (C2) der Federbremse (15) der ersten Seite (C1) der Federbremse (15) in Bezug auf eine Rotationsachse (X) der Federbremse (15) gegenüberliegt.

2. Elektromechanischer Aktuator (11) für eine haustechnische Schließ- oder Sonnenschutzanlage nach Anspruch 1, **dadurch gekennzeichnet, dass** das erste und zweite Radialhaltungselement (54, 55) jeweils eine Rippe umfassen, die sich in der montierten Konfiguration der Federbremse (15) teilweise zwischen dem Eingangsorgan (24) und der Abdeckung (33) in der Richtung der Rotationsachse (X) erstreckt.

3. Elektromechanischer Aktuator (11) für eine haustechnische Schließ- oder Sonnenschutzanlage nach Anspruch 1 oder Anspruch 2, **dadurch gekennzeichnet, dass** eine äußere Fläche (46) des ersten Radialhaltungselement (54) und eine äußere Fläche (47) des zweiten Radialhaltungselement (55) ausgelegt sind, um mit mindestens einer Windung der Spiralfeder (22) zusammenzuwirken.

4. Elektromechanischer Aktuator (11) für eine haustechnische Schließ- oder Sonnenschutzanlage nach einem der Ansprüche 1 bis 3, **dadurch gekennzeichnet, dass**:
- die Spiralfeder (22) aus einem Draht (48) gebildet ist,
- ein erstes Ende der Spiralfeder (22) ein erstes Bein (29a) bildet,
- ein zweites Ende der Spiralfeder (22) ein zweites Bein (29b) bildet, und
- sich jedes von dem ersten und zweiten Bein (29a, 29b) in Bezug auf die Rotationsachse (X) und zum Inneren der Spiralfeder (22) radial erstreckt.

5. Elektromechanischer Aktuator (11) für eine haustechnische Schließ- oder Sonnenschutzanlage nach Anspruch 4, **dadurch gekennzeichnet, dass** in der montierten Konfiguration der Federbremse (15) das erste Bein (29a) der Spiralfeder (22) ausgelegt ist, um mit einer ersten Fläche (38a) des Antriebszahns (31) des Eingangsorgans (24) zusammenzuwirken und dass das zweite Bein (29b) der Spiralfeder (22) ausgelegt ist, um mit einer zweiten Fläche (38b) des Antriebszahns (31) des Eingangsorgans (24) zusammenzuwirken, wobei die zweite Fläche (38b) des Antriebszahns (31) der ersten Fläche (38a) des Antriebszahns (31) gegenüberliegt.

6. Elektromechanischer Aktuator (11) für eine haustechnische Schließ- oder Sonnenschutzanlage nach Anspruch 5, **dadurch gekennzeichnet, dass** in der montierten Konfiguration der Federbremse (15) das erste Bein (29a) der Spiralfeder (22) zwischen der ersten Fläche (38a) des Antriebszahns (31) des Eingangsorgans (24) und dem Distanzstück (34) angeordnet ist und dass das zweite Bein (29b) der Spiralfeder (22) zwischen der zweiten Fläche (38b) des Antriebszahns (31) des Eingangsorgans (24) und dem Distanzstück (34) angeordnet ist.

7. Elektromechanischer Aktuator (11) für eine haustechnische Schließ- oder Sonnenschutzanlage nach einem der Ansprüche 4 bis 6, **dadurch gekennzeichnet, dass**:
- das Eingangsorgan (24) eine erste Platte (30) umfasst,
- die Abdeckung (33) eine zweite Platte (32) umfasst, und
- in der montierten Konfiguration der Federbremse (15) sich das erste Bein (29a) der Spiralfeder (22) entlang der zweiten Platte (32) der Abdeckung (33) erstreckt und sich das zweite Bein (29b) der Spiralfeder (22) entlang der ersten Platte (30) des Eingangsorgans (24) erstreckt.

8. Elektromechanischer Aktuator (11) für eine haustechnische Schließ- oder Sonnenschutzanlage nach einem der Ansprüche 1 bis 7, **dadurch gekennzeichnet, dass** das Eingangsorgan (24) und die Abdeckung (33) in der montierten Konfiguration der Federbremse (15) um die Rotationsachse (X) rotatorisch fest verbunden gehalten werden.

9. Elektromechanischer Aktuator (11) für eine haustechnische Schließ- oder Sonnenschutzanlage nach Anspruch 8, **dadurch gekennzeichnet, dass** das Eingangsorgan (24) und die Abdeckung (33) mit Hilfe von Befestigungselementen (52a, 52b) aneinander befestigt sind und dass die Befestigungselemente (52a, 52b) des Eingangsorgans (24) und der Abdeckung (33) Befestigungselemente durch elastisches Rasten sind, die im Bereich des Antriebszahns (31) und des Distanzstücks (34) angeordnet sind.

10. Haustechnische Schließ- oder Sonnenschutzanlage, umfassend eine Welle, einen elektromechanischen Aktuator und einen Vorhang (2),
der auf die Welle (4) wickelbar ist, die von dem elektromechanischen Aktuator (11) rotatorisch angetrieben wird, **dadurch gekennzeichnet, dass** der elektromechanische Aktuator (11) nach einem der Ansprüche 1 bis 9 ist.

## Claims

1. An electromechanical actuator (11) for a home automation installation for closing or sun protection,
the electromechanical actuator (11) comprising at least:
- an electric motor (12),
- a gearbox (14), and
- a spring brake (15),
the spring brake (15) comprising at least:
- a coil spring (22),
- a drum (23), the drum (23) comprising a housing (26), the housing (26) of the drum (23) comprising an internal friction surface (27) configured to mate with at least one winding of the coil spring (22),
- an input member (24),
- an output member (25), and
- a cover (33),
▪ the input member (24) comprising a driving tooth (31), the driving tooth (31) extending between the input member (24) and the cover (33), in an assembled configuration of the spring brake (15), and
▪ the input member (24) or the cover (33) comprising a spacer (34), the spacer (34) extending between the input member (24) and the cover (33), in the assembled configuration of the spring brake (15),
**characterized in that** the input member (24) comprises a first radial holding element (54) of the coil spring (22) extending between the driving tooth (31) and the spacer (34), along a first side (C1) of the spring brake (15), in the assembled configuration of the spring brake (15),
and **in that** the cover (33) comprises a second radial holding element (55) of the coil spring (22) extending between the driving tooth (31) and the spacer (34), along a second side (C2) of the spring brake (15), in the assembled configuration of the spring brake (15), the second side (C2) of the spring brake (15) being opposite the first side (C1) of the spring brake (15), relative to an axis of rotation (X) of the spring brake (15).

2. An electromechanical actuator (11) for a home automation installation for closing or sun protection according to claim 1, **characterized in that** the first and second radial holding elements (54, 55) respectively comprise a rib extending partially between the input member (24) and the cover (33), along the direction of the axis of rotation (X), in the assembled configuration of the spring brake (15).

3. An electromechanical actuator (11) for a home automation installation for closing or sun protection according to claim 1 or claim 2, **characterized in that** an external surface (46) of the first radial holding element (54) and an external surface (47) of the second radial holding element (55) are configured to mate with at least one winding of the coil spring (22).

4. An electromechanical actuator (11) for a home automation installation for closing or sun protection according to one of the claims 1 to 3, **characterized in that**:
- the coil spring (22) is formed from a wire (48),
- a first end of the coil spring (22) forms a first tab (29a),
- a second end of the coil spring (22) forms a second tab (29b), and
- each of the first and second tabs (29a, 29b) extends radially relative to the axis of rotation (X) and toward the interior of the coil spring (22).

5. An electromechanical actuator (11) for a home automation installation for closing or sun protection according to claim 4, **characterized in that**, in the assembled configuration of the spring brake (15), the first tab (29a) of the coil spring (22) is configured to mate with a first surface (38a) of the driving tooth (31) of the input member (24) and **in that** the second tab (29b) of the coil spring (22) is configured to mate with a second surface (38b) of the driving tooth (31) of the input member (24), the second surface (38b) of the driving tooth (31) being opposite the first surface (38a) of the driving tooth (31).

6. An electromechanical actuator (11) for a home automation installation for closing or sun protection according to claim 5, **characterized in that**, in the assembled configuration of the spring brake (15), the first tab (29a) of the coil spring (22) is disposed between the first surface (38a) of the driving tooth (31) of the input member (24) and the spacer (34) and **in that** the second tab (29b) of the coil spring (22) is disposed between the second surface (38b) of the driving tooth (31) of the input member (24) and the spacer (34).

7. An electromechanical actuator (11) for a home automation installation for closing or sun protection according to one of the claims 4 to 6, **characterized in that**:
- the input member (24) comprises a first plate (30),
- the cover (33) comprises a second plate (32), and
- in the assembled configuration of the spring brake (15), the first tab (29a) of the coil spring (22) extends along the second plate (32) of the cover (33) and the second tab (29b) of the coil spring (22) extends along the first plate (30) of the input member (24).

8. An electromechanical actuator (11) for a home automation installation for closing or sun protection according to one of the claims 1 to 7, **characterized in that** the input member (24) and the cover (33) are rigidly connected around the axis of rotation (X), in the assembled configuration of the spring brake (15).

9. An electromechanical actuator (11) for a home automation installation for closing or sun protection according to claim 8, **characterized in that** the input member (24) and the cover (33) are fastened to one another by means of fastening elements (52a, 52b) and **in that** the fastening elements (52a, 52b) of the input member (24) and of the cover (33) are resilient snap-action fastening elements disposed at the driving tooth (31) and at the spacer (34).

10. A home automation installation for closing or sun protection comprising a rolling tube, an electromechanical actuator, and a screen (2) rollable onto said rolling tube (4) rotationally driven by said electromechanical actuator (11), **characterized in that** the electromechanical actuator (11) is according to one of the claims 1 to 9.
